# EUROPÄISCHE PATENTSCHRIFT

(11) **EP 3 033 258 B1**
(45) Veröffentlichungstag und Bekanntmachung des Hinweises auf die Patenterteilung: **05.02.2020**
(21) Anmeldenummer: 14761820.1
(22) Anmeldetag: 29.08.2014
(51) Int. Cl.: B61D 35/00

(54) **SANITÄRZELLE FÜR EIN SCHIENENFAHRZEUG**
SANITARY CELL FOR A RAIL VEHICLE
CELLULE SANITAIRE POUR VÉHICULE FERROVIAIRE

(30) Priorität: 27.09.2013 DE 102013219646
(43) Veröffentlichungstag der Anmeldung: 22.06.2016
(73) Patentinhaber: Siemens Mobility GmbH, 81739 München (DE)
(72) Erfinder: SCHIEFER, Benno, 40233 Düsseldorf (DE)
(86) Internationale Anmeldenummer: PCT/EP2014/068358
(87) Internationale Veröffentlichungsnummer: WO 2015/043875

(56) Entgegenhaltungen:
- EP-A1- 0 459 852
- WO-A1-94/06663
- DE-A1- 2 446 954

## Beschreibung

Die Erfindung bezieht sich auf eine Sanitärzelle für ein Schienenfahrzeug, mit einer Waschtischanordnung, die einen Waschtisch aufweist, der mit einer Frischwasserzuleitung und einer Grauwasserleitung für ein Waschbecken ausgestattet ist, und die an einer Wand der Sanitärzelle befestigt ist. Bei einer solchen Sanitärzelle wird angestrebt, eine optisch ansprechende, strukturiert und aufgeräumt wirkende Ausbildung zu erzielen. Dazu ist es bekannt, beispielsweise komplette, sehr groß dimensionierte GFK-Wandelemente mit integriertem Waschtisch, Spiegelschränken und zusätzlichen "Ausbuchtungen" für eine Verrohrungsverortung zu fertigen.

Des Weiteren ist es ebenfalls bekannt, separate GFK-Module an einer Wabenwand zu fixieren. Dies erfordert jedoch, separate Zusatzverkleidungen für beispielsweise eine Abdeckung von Verrohrungen vorzusehen. Daraus ergibt sich eine sehr komplexe Auslegung der Waschtischanordnung, wie sie z. B. bei dem Fahrzeug "Desiro ML", DB Baureihe 460 verwirklicht ist.

Sanitärzellen für Schienenfahrzeuge sind ebenso aus der DE-OS-24 46 954 bekannt.

Ausgehend hiervon liegt der Erfindung die Aufgabe zu Grunde, eine Sanitärzelle der eingangs genannten Art derart weiter zu entwickeln, dass sie kostengünstig zu fertigen ist und einen hohen Bewegungsfreiraum gerade im bodennahen Bereich bereitstellt.

Diese Aufgabe wird bei der Nasszelle dadurch gelöst, dass die Waschtischanordnung ein zentrales, kompaktes Anbindungsmodul aufweist, dessen Rückseite in einer Höhe, die an eine gewünschte Lage des Waschbeckens angepasst ist, an der Wand befestigt ist, wobei an der einen Seite des zentralen Anbindungsmoduls ein Waschtisch mit darunter angeordnetem Verkleidungselement und an der anderen Seite des zentralen Anbindungsmoduls eine horizontal verlaufende Verrohrungsabdeckung für die Frischwasserzuleitung und/oder die Grauwasserleitung angeschlossen sind.

Eine solche Waschtischanordnung ist kostengünstig zu fertigen, da an das zentrale, kompakte Anbindungsmodul weitere Komponenten, wie der Waschtisch mit dem darunter angeordneten Verkleidungselement und insbesondere die horizontal verlaufende Verrohrungsabdeckung anschließbar sind. Tragende Komponente der Waschtischanordnung ist somit das zentrale Anbindungsmodul, während die weiteren Komponenten wie die Verrohrungsabdeckung und der Waschtisch mit dem darunter angeordneten Verkleidungselement bedarfsweise zusätzliche Befestigungen zur Wand aufweisen. Die horizontal verlaufende Verrohrungsabdeckung bietet zudem den Vorteil, dass die Frischwasserzuleitung und/oder die Grauwasserleitung nicht, wie im Stand der Technik häufig anzutreffen, im Bodenbereich der Sanitärzelle angeordnet werden muss. Vielmehr können sowohl Frischwasserzuleitung als auch Grauwasserleitung für den Waschtisch außerhalb des bodennahen Bereichs verlaufen, nämlich beispielsweise innerhalb der Verrohrungsabdeckung oder auch zwischen der Verrohrungsabdeckung und dem benachbarten Sanitärzellenwandabschnitt.

Zur Unterstützung der Funktion des zentralen Anbindungsmoduls als Haupttrageinheit kann vorgesehen sein, dass von dem zentralen Anbindungsmodul eine vertikal und/oder eine horizontal verlaufende Haltestange, die auf der dem Waschtisch gegenüberliegenden Seite angeordnet ist, ausgehen, die zur Befestigung an einer Wand oder Decke der Sanitärzelle ausgebildet sind. Insbesondere wenn sowohl eine horizontal als auch eine vertikal verlaufende integrierte Haltestange an das zentrale Anbindungsmodul beispielsweise angeflanscht sind, ergibt sich eine hohe Tragfähigkeit des zentralen Anbindungsmoduls, das dann sowohl an der zugeordneten Sanitärzellenwand und über die beiden Haltestangen sowohl an der Decke als auch an einer weiteren Wand angebunden sein kann.

Vorzugsweise ist in das zentrale Anbindungsmodul ein Funktionsmodul wie ein Papierspender integriert, und die dem Papierspender zugeordnete Seite des zentralen Anbindungsmoduls kann zu einer Rückseite der Waschtischanordnung in einem solchen Winkel verlaufen, dass die zugängliche Seite des Papierspenders einer Vorderseite eines in der Sanitärzelle der Waschtischanordnung benachbart angeordneten WC-Modul zugewandt ist, wobei zwischen dem Papierspender und der Rückseite der Waschtischanordnung ein Zwischenraum vorgesehen ist.

Diese Maßnahmen gewährleisten eine günstige Anordnung des Papierspenders für eine Benutzung von dem WC-Modul aus. Zudem gestattet der vorgesehene Zwischenraum zwischen der Rückseite der Waschtischanordnung und dem Papierspender eine Verlegung der Frischwasserzuleitung und/oder der Grauwasserleitung hinter dem Papierspender. Besagte Leitungen können dann von ihren vorgesehenen Anschlüssen an dem Waschtisch hinter dem Papierspender vorbei durch die/hinter der Verrohrungsabdeckung verlaufen.

In einer Ausführungsform kann das zentrale Anbindungsmodul, der Waschtisch mit dem darunter angeordneten Verkleidungselement und die Verrohrungsabdeckung eine gemeinsame horizontale Mittelebene aufweisen. Eine besonders gleichmäßige Ausbildung der Waschtischanordnung ergibt sich dann, wenn zudem das zentrale Anbindungsmodul, der Waschtisch mit dem darunter angeordneten Verkleidungselement sowie die Verrohrungsabdeckung eine übereinstimmende Vertikalausdehnung aufweisen. Diese Ausführungsform zeichnet sich durch besondere einfache Fertigung aus.

Alternativ ist es auch möglich, dass eine horizontale Mittelebene der Verrohrungsabdeckung tiefer liegt als eine horizontale Mittelebene des Waschtischs mit darunter angeordnetem Verkleidungselement, wobei das zentrale Anbindungsmodul mit seiner Unterseite mit der Unterseite der Verrohrungsabdeckung und mit seiner Oberseite mit der Oberseite des Waschbeckens fluchtet. In diesem Fall zeigt die Einheit aus Verrohrungsabdeckung, zentralem Anbindungsmodul und Waschtisch mit darunter angeordnetem Verkleidungselement eine vertikale Stufe sowohl auf ihrer Oberseite als auch auf ihrer Unterseite. Der sich ergebende Freiraum unterhalb des Verkleidungselementes unter dem Waschtisch erhöht die Benutzungsfreundlichkeit desselben.

In einer weiteren alternativen Ausführungsform der Erfindung kann die Verrohrungsabdeckung und der Waschtisch mit dem darunter angeordneten Verkleidungselement eine gemeinsame horizontale Mittelebene aufweisen und die Unterseiten der Verrohrungsabdeckung, des zentralen Anbindungsmoduls und des Verkleidungselementes unter dem Waschtisch in einer Ebene liegen, wobei das zentrale Anbindungsmodul gegenüber den Oberseite der Verrohrungsabdeckung und des Waschtischs nach oben vorsteht. Bei dieser Ausführungsform ergibt sich im Bereich des zentralen Anbindungselementes die Form eines umgedrehten "T". Der sich ergebende, nach oben vorstehende Wulst unterstützt eine saubere Trennung von Nass- und Trockenbereich und wirkt wie eine natürliche Überlaufbarriere. Bei dieser Ausführungsform kann zudem an dem zentralen Anbindungsmodul, dem Waschtisch zugewandt, ein Wasserhahn montiert sein, an dem die Frischwasserleitung angeschlossen ist.

Das zentrale Anbindungsmodul kann als Metallgehäuse ausgebildet sein und das unter dem Waschtisch angeordnete Verkleidungselement sowie die Verrohrungsabdeckung können eine nach oben und nach vorn offene Metallschiene aufweisen, die an der Wand der Sanitärzelle befestigbar ist. Bei dieser Ausführungsform sind das zentrale Anbindungsmodul sowie das Verkleidungselement und die Verrohrungsabdeckung gesonderte Bauteile, wobei beispielsweise sowohl das Verkleidungselement als auch die Verrohrungsabdeckung von der Seite in das zentrale Anbindungsmodul einsteckbar sein können.

Um beispielsweise Verrohrung abzudecken, können für die Metallschiene der Verrohrungsabdeckung und die Metallschiene des Verkleidungselements unterhalb des Waschtischs zusätzliche obere Abdeckungen vorgesehen sein, die an der jeweiligen Metallschiene befestigbar sind. Auf diese Weise sind sowohl das Verkleidungselement unterhalb des Waschtischs als auch die Verrohrungsabdeckung zusammengesetzt aus einer Metallschiene und einer zugehörigen Abdeckung.

Alternativ zu der zuvor erläuterten dreiteiligen Ausbildung der Waschtischanordnung kann das zentrale Anbindungsmodul als Metallgehäuse ausgebildet sein und eine Baueinheit mit Metallschienen des Verkleidungselementes unterhalb des Waschtischs und/oder der Verrohrungsabdeckung bilden. Bei dieser Ausführungsform können ebenfalls für die Metallschiene der Verrohrungsabdeckung und die Metallschiene des Verkleidungselementes unterhalb des Waschtischs zusätzliche obere Abdeckungen vorgesehen sein, die an der jeweiligen Metallschiene befestigbar und abdichtbar sind.

Ausführungsbeispiele der Erfindung werden nachfolgend unter Bezugnahme auf die Zeichnungen noch näher erläutert. Dabei sind funktionsgleiche Komponenten mit denselben Bezugszeichen bezeichnet. Es zeigen:
- Figur 1: eine perspektivische Ansicht eines zentralen Anbindungsmoduls für eine Wachtischanordnung in einer ersten Ausführungsform,
- Figur 2: eine perspektivische Ansicht einer Metallschiene einer Verrohrungsabdeckung zum Anschluss an das zentrale Anbindungsmodul von Figur 1,
- Figur 3: eine perspektivische Ansicht einer Metallschiene eines Verkleidungselementes zum Anschluss an das zentrale Anbindungsmodul von Figur 1,
- Figur 4: eine perspektivische Ansicht eines zentralen Anbindungsmoduls einer Waschtischanordnung in einer zweiten Ausführungsform, mit seitlich davon ausgehenden Metallschienen einer Verrohrungsabdeckung und eines Verkleidungselementes,
- Figur 5: eine perspektivische Ansicht eines anderen zentralen Anbindungsmoduls in Kombination mit Haltestangen,
- Figur 6: eine perspektivische Ansicht des zentralen Anbindungsmoduls von Figur 1 in Kombination mit Haltestangen,
- Figur 7: eine perspektivische Ansicht einer der Metallschienen von Figur 4 in Kombination mit einer Abdeckung,
- Figur 8: eine Querschnittsansicht der Kombination aus Metallschiene und Abdeckung von Figur 5,
- Figur 9: eine Schnittansicht von oben auf das zentrale Anbindungsmodul von Figur 1,
- Figur 10: eine perspektivische Ansicht einer Waschtischanordnung in einer ersten Ausführungsform,
- Figur 11: eine perspektivische Ansicht einer Waschtischanordnung in einer zweiten Ausführungsform und
- Figur 12: eine perspektivische Ansicht einer Waschtischanordnung in einer dritten Ausführungsform.

Figur 1 zeigt ein kompakt ausgebildetes, zentrales Anbindungsmodul einer Waschtischanordnung, die zum Einbau in eine Sanitärzelle eines Schienenfahrzeugs vorgesehen ist. Das zentrale Anbindungsmodul 1 weist ein Metallgehäuse 2 auf, das an seiner Vorderseite eine Öffnung 3 zum Einschub eines Funktionsmoduls, beispielsweise eines Papierspenders hat.

Von dem Metallgehäuse 2 gehen eine vertikal verlaufende Haltestange 4 sowie eine horizontal verlaufende Haltestange 5 aus, die beispielsweise per Schraubbefestigung an dem Metallgehäuse 2 angebracht sind.

Das Metallgehäuse 2 ist zur Befestigung an einer Wand einer Sanitärzelle ausgeführt

Eine Rückseite des Metallgehäuses 2 liegt im eingebauten Zustand an der Wand der Sanitärzelle an und weist Langlöcher 32 auf, so dass eine Verschraubung mit der Sanitärzellenwand ermöglicht ist. Das zentrale Anbindungsmodul 1 kann somit über das Metallgehäuse 2 selbst sowie über die Haltestangen 4 und 5 gegenüber der Sanitärzelle fixiert werden, wobei die horizontale Haltestange 5 an einer weiteren Wand der Sanitärzelle und die vertikale Haltestange 4 an einer Decke der Sanitärzelle befestigt sein kann.

Figur 2 zeigt eine Metallschiene 6, die zu einer Verrohrungsabdeckung gehört, die später erläutert wird. Die Metallschiene 6 ist unterhalb der Haltestange 5 von Figur 1 an das zentrale Anbindungsmodul 1 anschließbar. Seine Rückseite weist einen derart gestuften Abschnitt auf, dass eine Verrohrung 7 mit Gefälle, hier bestehend aus einer Frischwasserzuleitung 8 und einer Grauwasserleitung 9 im Bereich der Stufe von der Metallschiene 6 verdeckt wird.

Auch Figur 3 zeigt eine Metallschiene 10, die an das kompakte, zentrale Anbindungsmodul 1 von Figur 1 auf der gegenüberliegenden Seite der Haltestange 5 anschließbar ist. Dazu weist die Metallschiene 10 eine seitliche Lasche 11 und eine untere Lasche 36 auf, die in das Metallgehäuse 2 einschiebbar sind und zu dessen Fixierung beiträgt. Die Metallschiene 10 hat eine allgemeine Winkelform, wobei im Inneren des Winkels ein Abschnitt der Grauwasserleitung 9 mit Grauwassereinlass 12 vorgesehen ist, der unterhalb eines Waschbeckens 13, von dem hier nur ein innerer Abschnitt gezeigt ist, angeordnet ist.

Den Metallschienen 6, 10 der Figuren 2 und 3 ist gemeinsam, dass sie Versteifungswinkel 14 zur Erhöhung der Stabilität aufweisen. Die anhand der Figuren 2 und 3 veranschaulichten Metallschienen 6, 10 können entweder direkt mit dem zentralen Anbindungsmodul 1 beispielsweise durch Schweißen verbunden sein oder nachträglich durch Verschrauben oder Verkleben miteinander fixiert sein. Die Metallschienen 6, 10 können zudem als unterstützende Befestigungselemente zur Wandanbindung als auch als Auflagepunkt für Waschtischeinheiten dienen. Entsprechende Bohrungen bzw. Langlöcher 32 sind daher in Winkelflächen der Metallschienen 6, 10 platziert.

Aus Figur 2 ist zudem ersichtlich, dass die Abstufung auf der Rückseite der Metallschienen 6 von rechts nach links einen abnehmenden Querschnitt aufweist. Dies gestattet es, dass sowohl die Frischwasserleitung 7 als auch die Grauwasserleitung 9 mit Gefälle entlang der Metallschiene 6 zu führen sind.

Figur 4 zeigt eine alternative Ausführungsform eines zentralen Anbindungsmoduls 15, das hier einstückig mit seitlichen Metallschienen 16 und 17 ausgebildet ist. Haltestangen 18, 19 entsprechen von ihrer Funktion her den Haltestangen 4, 5 des Anbindungsmoduls 1 von Figur 1.

Die Metallschienen 16, 17, die von dem zentralen Anbindungsmodul 15 ausgehen, sind mit ihrem oberen vertikalen Abschnitt nach vorn abgekantet.

Die Figuren 5 und 6 zeigen Ausführungsformen, wie die Baueinheit aus zentralem Anbindungsmodul 1, 33 und Haltestangen 4, 5 innerhalb der Sanitärzelle zu befestigen ist. Bei der Ausführungsform nach Figur 5 besitzt ein zentrales Anbindungsmodul 33 keine eigene Befestigungsmöglichkeit, während die Haltestangen 4, 5 mit endseitigen Anbindungsflanschen 34 ausgestattet sind, über die eine Befestigung an einer Wand/Decke der Sanitärzelle erfolgen kann. Bei der Ausführungsform nach Figur 6 sind die Haltestangen 4, 5 mit endseitigen Winkelstücken 35 ausgestattet, die an die der Rückseite des Anbindungsmoduls 1 zugewandten Wand der Sanitärzelle anschraubbar sind. Bei diesem Ausführungsbeispiel erfolgt die Anbindung somit ausschließlich über eine einzige Wand der Sanitärzelle, und zwar ausgehend von dem zentralen Anbindungsmodul 1 selbst sowie beiden Haltestangen 4, 5.

Der Zweck der anhand von Figur 4 erläuterten Metallschienen 16, 17 ergibt sich aus den Figuren 7 und 8. Dort ist eine etwa halbschalenförmige Abdeckung 20 gezeigt, die von oben auf die Metallschiene 17 gesetzt werden kann und dabei den abgekanteten Abschnitt hintergreift. Eine Abdichtung gegenüber Spritzwasser erfolgt über eine O-Ring-Dichtung. Ihre Montage an der Metallschiene 17 kann verdeckt von unten erfolgen, und zwar mit einer Schraubverbindung 21. Die Metallschiene 17 ist mit Hilfe einer Schraubverbindung 22 an der Wand 23 der Sanitärzelle befestigt. Solche Schraubverbindungen 22 können wiederkehrend entlang der Metallschienen 16, 17 zu deren Befestigung an der Wand 23 vorgesehen sein.

Aus Figur 9 ergibt sich, dass ein Handtuchhalter 24 in das zentrale Anbindungsmodul 1 einschiebbar ist. Dabei wird der Papierspender 24 durch die Öffnung 3 hindurch geschoben und nimmt gegenüber einer Rückseite 25 des zentralen Anbindungsmoduls 1 eine schräge Lage ein, d.h. er liegt in einem horizontalen Winkel zur Rückseite 25 des zentralen Anbindungsmoduls 1, das der Wand 23 zugewandt ist, wobei die Rückseite 25 und die Wand 23 planar zueinander ausgerichtet sind.

Dabei ist das zentrale Anbindungsmodul 1 derart bemessen, dass sich zwischen dem Papierspender 24 und der Rückwand 25 des zentralen Anbindungsmoduls 1 ein Zwischenraum 26 ergibt, in dem die Grauwasserleitung 9 und ggf. auch die Frischwasserleitung 8 angeordnet werden kann.

Aus Figur 10 geht nunmehr die vollständige Ausbildung einer Waschtischanordnung hervor. Dabei kommt sowohl der Einsatz des zentralen Anbindungsmoduls 1 in Kombination mit den Metallschienen 6 und 10 der Figuren 2 und 3 als auch der Einsatz des zentralen Anbindungsmoduls 15 mit daran angeschlossenen Metallschienen 16, 17 nach Figur 4 in Frage. Beiden Ausführungsformen ist es gemeinsam, dass sie bei einer Verrohrungsabdeckung 27 in Figur 8 links des zentralen Anbindungsmoduls 1 bzw. einem Verkleidungselement 28 unterhalb eines Waschtischs 29 einsetzbar sind. Die Verrohrungsabdeckung 27 sowie das Verkleidungselement 28 sind, ausgehend von den eingesetzten Metallschienen durch geeignete Abdeckungen, die funktionell der anhand der Figuren 7, 8 erläuterten Abdeckung 20 entsprechen, vervollständigt.

Bei der Ausführungsform einer Waschtischanordnung nach Figur 10 ist hervorzuheben, dass eine Oberseite des zentralen Anbindungsmoduls 1 mit einer Oberseite des Waschtisch 29 fluchtet, während eine Unterseite des zentralen Anbindungsmoduls 1 mit einer Unterseite der Verrohrungsabdeckung 27 abschließt. Demgegenüber liegt eine Unterseite des Verkleidungselements 28 etwa in Höhe der Oberseite der Verrohrungsabdeckung 27. Die Verrohrungsabdeckung 27 und das Verkleidungselement 28 haben in horizontaler Richtung eine gleichbleibende Höhe, so dass geometrische horizontale Mittelebenen der Verrohrungsabdeckung 27 und des Verkleidungselements 28 vertikal zueinander versetzt sind.

Aus Figur 10 wird außerdem ersichtlich, dass durch die schräge Anordnung des Papierspenders 24 eine günstige Zugänglichkeit von einem WC-Modul 30 aus gegeben ist, wenn es, wie dargestellt, etwa parallel zu der Verrohrungsabdeckung 27 angeordnet ist und damit einen Zugriff von dem WC-Modul 30 aus von schräg, seitlich, vorne gestattet. Die Ausführungsform nach Figur 10 hat den Vorteil, dass sie größtmögliche Fußraumfreiheit insbesondere auch im Bereich unterhalb des Waschbeckens 29 ermöglicht.

Bei den Ausführungsformen für eine Waschtischanordnung nach den Figuren 11 und 12 wird nicht unmittelbar von dem zentralen Anbindungsmodul 1 nach Figur 1 oder 15 nach Figur 4 Gebrauch gemacht, bei denen die jeweiligen Metallschienen rechts und links des Anbindungsmoduls 1, 15 höhenversetzt sind. Bei der Ausführungsform nach Figur 11 besitzt die gesamte Waschtischanordnung aus Verrohrungsabdeckung 27, zentralem Anbindungsmodul 34 und Verkleidungselement 28 eine gleichbleibende Höhe. Dies hat zur Folge, dass die vertikale Haltestange 5 teilweise innerhalb der Verrohrungsabdeckung 27 verläuft, und zwar im Bereich nahe dem Anbindungsmodul 1. Die hier veranschaulichte Ausführungsform weist die einfachste Form im Hinblick auf fertigungstechnische Anforderungen auf.

Bei der Ausführungsform nach Figur 12 weist die Waschtischanordnung eine stufenlose Unterseite auf, d.h. die Unterseiten der Verrohrungsabdeckung 27, eines zentralen Anbindungsmoduls 35 und des Verkleidungselements 28 liegen in einer Ebene. Das zentrale Anbindungsmodul 35 zeigt nunmehr eine Oberseite, die in Form eines Wulstes gegenüber den Oberseiten der Verrohrungsabdeckung 27 und des Waschtischs 29 vorsteht. Bei dieser Ausführungsform ist ein Wasserhahn 31 vorgesehen, der an dem zentralen Anbindungsmodul 35, dem Waschtisch 29 zugewandt, montiert ist und an die Frischwasserzuleitung 8 angeschlossen ist. Bei dieser Ausführungsform ergibt sich, dass der erwähnte Wulst wie eine natürliche Überlaufbarriere wirkt. Zudem kann ein sich ergebender Stauraum oberhalb des Papierspendermoduls 24 als Integrationsmöglichkeit für eine Wascharmatur vorgesehen werden, zu der der Wasserhahn 31 gehört.

In den Figuren 10 bis 12 wird die Verrohrungsabdeckung 27 gebildet aus einer oberen Abdeckung, die der Abdeckung 20 aus den Figuren 7, 8 entspricht, und einer Metallschiene als untere Abdeckung wie die Schiene 17. Der Waschtisch 29 ist eine Abwandlung der Abdeckung 20 und das Verkleidungselement 28 kann von der Metallschiene 16 gebildet sein.

## Patentansprüche

1. Sanitärzelle für ein Schienenfahrzeug, mit einer Waschtischanordnung, die einen Waschtisch (29) aufweist, der mit einer Frischwasserzuleitung (8) und einer Grauwasserleitung (9) für ein Waschbecken (13) ausgestattet ist, und wobei die Waschtischanordnung an einer Wand der Sanitärzelle befestigt ist,
**dadurch gekennzeichnet, dass**
die Waschtischanordnung ein zentrales, kompaktes Anbindungsmodul (1) aufweist, dessen Rückseite in einer Höhe, die an eine gewünschte Lage des Waschbeckens (13) angepasst ist, an der Wand der Sanitärzelle befestigt ist,
wobei an der einen Seite des zentralen Anbindungsmoduls (1) der Waschtisch (29) mit darunter angeordnetem Verkleidungselement (28) und an der anderen Seite des zentralen Anbindungsmoduls (1) eine horizontal verlaufende Verrohrungsabdeckung (27) für die Frischwasserzuleitung (8) und/oder die Grauwasserleitung (9) angeschlossen sind.

2. Sanitärzelle nach Anspruch 1,
**dadurch gekennzeichnet, dass**
von dem zentralen Anbindungsmodul (1) eine vertikal (4) und/oder eine horizontal verlaufende, integrierte Haltestange (5), die auf der dem Waschtisch (29) gegenüberliegenden Seite angeordnet ist, ausgehen, die zur Befestigung an einer Wand oder Decke der Sanitärzelle ausgebildet sind.

3. Sanitärzelle nach einem der Ansprüche 1 oder 2,
**dadurch gekennzeichnet, dass**
in das zentrale Anbindungsmodul (1) ein Funktionsmodul (24) integriert ist und die dem Funktionsmodul (24) zugeordnete Seite des zentralen Anbindungsmoduls (1) zu einer Rückseite der Waschtischanordnung in einem solchen Winkel verläuft, das die zugängliche Seite des Funktionsmoduls (24) einer Vorderseite eines in der Sanitärzelle der Waschtischanordnung benachbart angeordneten WC-Moduls (30) zugewandt ist,
wobei zwischen dem Funktionsmodul (24) und der Rückseite der Waschtischanordnung ein Zwischenraum (26) vorgesehen ist.

4. Sanitärzelle nach einem der Ansprüche 1 bis 3,
**dadurch gekennzeichnet, dass**
das zentrale Anbindungsmodul (1), der Waschtisch (29) mit dem darunter angeordneten Verkleidungselement (28) sowie die Verrohrungsabdeckung (27) gemeinsam eine ineinander übergehende Frontkontur ausbilden, die im Bereich des Waschtischs (29) nach vorn ausgewölbt ist.

5. Sanitärzelle nach einem der Ansprüche 1 bis 4,
**dadurch gekennzeichnet, dass**
das zentrale Anbindungsmodul (1), der Waschtisch (29) mit dem darunter angeordneten Verkleidungselement (28) und die Verrohrungsabdeckung (27) eine gemeinsame horizontale Mittelebene aufweisen.

6. Sanitärzelle nach einem der Ansprüche 1 bis 4,
**dadurch gekennzeichnet, dass**
eine horizontale Mittelebene der Verrohrungsabdeckung (27) tiefer liegt als eine horizontale Mittelebene des Waschtischs (29) mit darunter angeordnetem Verkleidungselement (28), wobei das zentrale Anbindungsmodul (1) mit seiner Unterseite mit der Unterseite der Verrohrungsabdeckung (27) und mit seiner Oberseite mit der Oberseite des Waschbeckens (13) fluchtet.

7. Sanitärzelle nach einem der Ansprüche 1 bis 4,
**dadurch gekennzeichnet, dass**
die Verrohrungsabdeckung (27) und der Waschtisch (29) mit darunter angeordnetem Verkleidungselement (28) eine gemeinsame horizontale Mittelebene aufweisen und die Unterseiten der Verrohrungsabdeckung (27), des zentralen Anbindungsmoduls (1) und des Verkleidungselementes (28) unter dem Waschtisch (29) in einer Ebene liegen, wobei das zentrale Anbindungsmodul (1) gegenüber den Oberseiten der Verrohrungsabdeckung (27) und des Waschtischs (29) nach oben vorsteht.

8. Sanitärzelle nach Anspruch 7,
**dadurch gekennzeichnet, dass**
an dem zentralen Anbindungsmodul (1), dem Waschtisch (29) zugewandt, ein Wasserhahn (31) montiert ist, an den die Frischwasserzuleitung (8) angeschlossen ist.

9. Sanitärzelle nach einem der Ansprüche 1 bis 8,
**dadurch gekennzeichnet, dass**
das zentrale Anbindungsmodul (1) als Metallgehäuse ausgebildet und das unter dem Waschtisch (29) angeordnete Verkleidungselement (28) sowie die Verrohrungsabdeckung (27) eine nach oben und nach vorn offene Metallschiene (6, 10) aufweisen, die an der Wand der Sanitärzelle befestigbar ist.

10. Sanitärzelle nach Anspruch 9,
**dadurch gekennzeichnet, dass**
für die Metallschiene (6) der Verrohrungsabdeckung (27) und die Metallschiene (10) des Verkleidungselementes (28) unterhalb des Waschtischs (29) Abdeckungen (20) vorgesehen sind, die an der jeweiligen Metallschiene (6, 10) befestigbar sind.

11. Sanitärzelle nach einem der Ansprüche 1 bis 8,
**dadurch gekennzeichnet, dass**
das zentrale Anbindungsmodul (1) als Metallgehäuse (2) ausgebildet ist und eine Baueinheit mit Metallschienen (6, 10) des Verkleidungselementes (28) unterhalb des Waschtischs (29) und/oder der Verrohrungsabdeckung (27) bildet.

12. Sanitärzelle nach Anspruch 11,
**dadurch gekennzeichnet, dass**
für die Metallschiene (6) der Verrohrungsabdeckung (27) und die Metallschiene (10) des Verkleidungselementes (28) unterhalb des Waschtischs (29) Abdeckungen (20) vorgesehen sind, die an der jeweiligen Metallschiene (6, 10) befestigbar und abdichtbar sind.

## Claims

1. Bathroom pod for a rail vehicle, having a washbasin arrangement comprising a washbasin (29) equipped with a fresh-water supply line (8) and a grey-water line (9) for a basin (13), and wherein the washbasin arrangement is fastened on a wall of the bathroom pod,
**characterized in that**
the washbasin arrangement has a central, compact attachment module (1), of which the rear side is fastened on the wall of the bathroom pod at a height adapted to a desired position of the basin (13), wherein the washbasin (29), with a panelling element (28) arranged therebeneath, is connected on the one side of the central attachment module (1), and a horizontally running pipework cover (27) for the fresh-water supply line (8) and/or the grey-water line (9) is connected on the other side of the central attachment module (1).

2. Bathroom pod according to Claim 1,
**characterized in that**
an integrated, vertically running (4) and/or horizontally running (5) retaining bar (5) extend/extends from the central attachment module (1), each bar being arranged on the side located opposite the washbasin (29) and being designed for fastening on a wall or ceiling of the bathroom pod.

3. Bathroom pod according to either of Claims 1 and 2,
**characterized in that**
a functional module (24) is integrated in the central attachment module (1), and that side of the central attachment module (1) which is assigned to the functional module (24) runs at such an angle to a rear side of the washbasin arrangement that the accessible side of the functional module (24) is directed towards a front side of a WC module (30), which is arranged alongside the washbasin arrangement in the bathroom pod,
wherein an intermediate space (26) is provided between the functional module (24) and the rear side of the washbasin arrangement.

4. Bathroom pod according to one of Claims 1 to 3,
**characterized in that**
the central attachment module (1), the washbasin (29), with the panelling element (28) arranged therebeneath, and the pipework cover (27) together form a seamless front contour which is curved in the forward direction in the region of the washbasin (29).

5. Bathroom pod according to one of Claims 1 to 4,
**characterized in that**
the central attachment module (1), the washbasin (29), with the panelling element (28) arranged therebeneath, and the pipework cover (27) have a common horizontal centre plane.

6. Bathroom pod according to one of Claims 1 to 4,
**characterized in that**
a horizontal centre plane of the pipework cover (27) is located at a lower level than a horizontal centre plane of the washbasin (29), with the panelling element (28) arranged therebeneath, wherein the central attachment module (1) has its underside aligned with the underside of the pipework cover (27) and its upper side aligned with the upper side of the basin (13).

7. Bathroom pod according to one of Claims 1 to 4,
**characterized in that**
the pipework cover (27) and the washbasin (29), with the panelling element (28) arranged therebeneath, have a common horizontal centre plane, and the undersides of the pipework cover (27), of the central attachment module (1) and of the panelling element (28) are located in a single plane beneath the washbasin (29), wherein the central attachment module (1) projects upwards in relation to the upper sides of the pipework cover (27) and of the washbasin (29).

8. Bathroom pod according to Claim 7,
**characterized in that**
a tap (31), to which the fresh-water supply line (8) is connected, is mounted on the central attachment module (1), facing the washbasin (29).

9. Bathroom pod according to one of Claims 1 to 8,
**characterized in that**
the central attachment module (1) is designed in the form of a metal housing, and the panelling element (28), which is arranged beneath the washbasin (29), and also the pipework cover (27) have a metal rail (6, 10) which is open in the upward direction and towards the front and can be fastened on the wall of the bathroom pod.

10. Bathroom pod according to Claim 9,
**characterized in that**
covers (20) are provided for the metal rail (6) of the pipework cover (27) and the metal rail (10) of the panelling element (28) beneath the washbasin (29), it being possible for said covers to be fastened on the respective metal rail (6, 10).

11. Bathroom pod according to one of Claims 1 to 8,
**characterized in that**
the central attachment module (1) is designed in the form of a metal housing (2) and forms a structural unit with metal rails (6, 10) of the panelling element (28) beneath the washbasin (29) and/or of the pipework cover (27) .

12. Bathroom pod according to Claim 11,
**characterized in that**
covers (20) are provided for the metal rail (6) of the pipework cover (27) and the metal rail (10) of the panelling element (28) beneath the washbasin (29), it being possible for said covers to be fastened and sealed on the respective metal rail (6, 10).

## Revendications

1. Cellule sanitaire d'un véhicule ferroviaire, comprenant un agencement de lavabo, qui a un lavabo (29), équipé d'un conduit (8) d'amenée d'eau fraîche et d'un conduit (9) d'eau grise pour une cuvette (13), l'agencement de lavabo étant fixé à un mur de la cellule sanitaire,
**caractérisée en ce que**
l'agencement de lavabo a un module (1) de liaison central, compact, dont le côté arrière est fixé au mur de la cellule sanitaire à un niveau adapté à une position souhaitée de la cuvette (13), dans laquelle, d'un côté du module (1) de liaison central, le lavabo (29) est raccordé à un élément (28) d'habillage sous-jacent et, de l'autre côté du module (1) de liaison central, est raccordé un recouvrement (27) de tuyauterie s'étendant horizontalement pour le conduit (8) d'amenée d'eau fraîche et/ou le conduit (9) d'eau grise.

2. Cellule sanitaire suivant la revendication 1,
**caractérisée en ce que**
du module (1) de liaison central part une barre (5) de retenue intégrée, qui s'étend verticalement (4) et/ou horizontalement et qui est disposée du côté opposé au lavabo (29), qui sont constituées pour être fixées à un mur ou au plafond de la cellule sanitaire.

3. Cellule sanitaire suivant l'une des revendications 1 ou 2,
**caractérisée en ce que**,
au module (1) de liaison central est intégré un module (24) fonctionnel et le côté, associé au module (24) fonctionnel, du module (1) de liaison central s'étend vers un côté arrière de l'agencement de lavabo suivant un angle tel que le côté accessible du module (24) fonctionnel est tourné vers un côté avant d'un module (30) de WC, monté dans la cellule sanitaire au voisinage de l'agencement de lavabo,
un espace (26) intermédiaire étant prévu entre le module (24) fonctionnel et le côté arrière de l'agencement de lavabo.

4. Cellule sanitaire suivant l'une des revendications 1 à 3,
**caractérisée en ce que**
le module (1) de liaison central, le lavabo (29) avec l'élément (26) d'habillage sous-jacent, ainsi que le recouvrement (27) de tuyauterie constituent conjointement un contour avant passant de l'un à l'autre, qui tourne sa convexité vers l'avant dans la région du lavabo (29).

5. Cellule sanitaire suivant l'une des revendications 1 à 4,
**caractérisée en ce que**
le module (1) de liaison central, le lavabo (29) avec l'élément (28) d'habillage sous-jacent et le recouvrement (27) de tuyauterie ont un plan médian horizontal commun.

6. Cellule sanitaire suivant l'une des revendications 1 à 4,
**caractérisée en ce qu'**
un plan médian horizontal du recouvrement (27) de tuyauterie est plus bas qu'un plan médian horizontal du lavabo (29) ayant l'élément (28) d'habillage sous-jacent, le module (1) de liaison central étant, par son côté inférieur, aligné sur le côté inférieur du recouvrement (27) de tuyauterie et par son côté supérieur sur le côté supérieur de la cuvette (13).

7. Cellule sanitaire suivant l'une des revendications 1 à 4,
**caractérisée en ce que**
le recouvrement (27) de tuyauterie et le lavabo (29) ayant l'élément (28) d'habillage sous-jacent ont un plan médian horizontal commun et les côtés inférieurs du recouvrement (27) de tuyauterie du module (1) de liaison central et de l'élément (28) d'habillage sous le lavabo (29) sont dans un plan, le module (1) de liaison central dépassant vers le haut par rapport aux côtés supérieurs du recouvrement (27) de tuyauterie et du lavabo (29).

8. Cellule sanitaire suivant la revendication 7,
**caractérisée en ce que**,
sur le module (1) de liaison central, en étant tourné vers le lavabo (29), est monté un robinet (31) à eau, auquel le conduit (8) d'amenée d'eau fraîche est raccordé.

9. Cellule sanitaire suivant l'une des revendications 1 à 8,
**caractérisée en ce que**
le module (1) de liaison central est constitué sous la forme d'une enveloppe métallique et l'élément (28) d'habillage disposé sous le lavabo (29), ainsi que le recouvrement (27) de tuyauterie ont un rail (6, 10) métallique ouvert vers l'avant, qui peut être fixé au mur de la cellule sanitaire.

10. Cellule sanitaire suivant la revendication 9,
**caractérisée en ce qu'**
il est prévu, pour le rail (6) métallique du recouvrement (27) de tuyauterie et le rail (10) métallique de l'élément (28) d'habillage en dessous du lavabo (29), des recouvrements (20), qui peuvent être fixés aux rails (6, 10) métalliques respectifs.

11. Cellule sanitaire suivant l'une des revendications 1 à 8,
**caractérisée en ce que**
le module (1) de liaison central est constitué sous la forme d'une enveloppe (2) métallique et forme une unité de construction avec des rails (6, 10) métalliques de l'élément (28) d'habillage en dessous du lavabo (29) et/ou du recouvrement (27) de tuyauterie.

12. Cellule sanitaire suivant la revendication 11,
**caractérisée en ce qu'**
il est prévu, pour le rail (6) métallique du recouvrement (27) de tuyauterie et le rail (10) métallique de l'élément (28) d'habillage en dessous du lavabo (29), des recouvrements (20), qui peuvent être fixés aux rails (6, 10) métalliques respectifs et être rendus étanches sur celui-ci.
